# EUROPÄISCHE PATENTSCHRIFT

(11) **EP 1 166 671 B1**
(45) Veröffentlichungstag und Bekanntmachung des Hinweises auf die Patenterteilung: **08.03.2006**
(21) Anmeldenummer: 01110937.8
(22) Anmeldetag: 05.05.2001
(51) Int. Cl.: A43B 17/02

(54) **Einlegesohle**
Insole
Semelle intérieure

(30) Priorität: 28.06.2000 DE 20011334 U
(43) Veröffentlichungstag der Anmeldung: 02.01.2002
(73) Patentinhaber: Uvex Arbeitsschutz GmbH, 90766 Fürth (DE)
(72) Erfinder: Fumy, Richard, 91315 Höchstadt (DE); Schneidewind, Anton, 91085 Weisendorf (DE)
(74) Vertreter: Schneck, Herbert

(56) Entgegenhaltungen:
- EP-A- 0 890 321
- US-A- 5 146 698
- US-A- 5 245 766
- US-A- 5 463 824
- US-A- 5 718 063

## Beschreibung

Die Erfindung richtet sich auf eine Einlegesohle, insbesondere für Arbeitsschutzschuhe, mit wenigstens einem durch ein Gel-Kissen gebildeten Dämpfungselement.

Eine derartige Einlegesohle ist aus EP 0 774 219 A1 bekannt. Eine solche Einlegesohle hat sich in der Praxis außerordentlich bewährt und den Tragekomfort wesentlich erhöht, insbesondere dort, wo Füße wie im Arbeitsschutzbereich oder bei Sportschuhen stärker belastet werden.

In US 5,146,698 wird eine Einlegsohle mit einem Fersenteil beschrieben, welches in eine nach unten durchgehend offene Ausnehmung eingesetzt wird, so daß die Unterseite des Fernenteils mit der Unterseite des Grundkörpers der Sohle fluchtet, wobei das Dämpfungselement bzw. das Fersenteil aus einem flexiblen Elastomermaterial, insbesondere Polyurethan besteht.

Der Erfindung liegt die Aufgabe zugrunde, eine Einlegesohle der gattungsgemäßen Art so zu verbessern, daß eine noch bessere Festigkeit bei unverändertem Tragekomfort bei vorteilhafter Herstellbarkeit erzielt wird.

Diese Aufgabe wird erfindungsgemäß dadurch gelöst, daß im Bereich eines fersenseitigen Gel-Kissens ein die Unterseite der Sohle umgebender, schalenartiger Stabilisator vorgesehen ist und das wenigstens eine Gel-Kissen formschlüssig in eine korrespondierende, unten geschlossene Ausnehmung an der Oberseite der Einlegesohle eingreift.

Ein derartiger Stabilisator erhöht die Festigkeit des durch das Gel-Kissen geschwächten Fersenbereiches und ermöglicht aufgrund des Verbundaufbaus eine Art Sandwichbauweise. Es wird also die Verwendung eines Gel-Kissens ermöglicht, welches keinerlei eigene Formstabilität aufweist.

Anzumerken ist an dieser Stelle, daß wenn von einer Einlegesohle die Rede ist, hierunter sowohl den ganzen Fußbereich ausfüllende Einlegesohlen gemeint sind als auch sogenannte Halbsohlen, die sich nur längs des hinteren Fußbereiches erstrecken.

Günstigerweise ist das fersenseitige Gel-Kissen mit einem sich seitlich nach vorne erstreckenden Ansatz versehen.

Gemäß einer vorteilhaften Ausgestaltung ist vorgesehen, daß zusätzlich zu dem fersenseitigen Gel-Kissen weitere Gel-Kissen unterhalb des Auflagebereiches der großen Zehe und/oder des Auflagebereiches des Ballens der großen Zehe und/oder des Auflagebereiches des Ballens der kleinen Zehe angeordnet sind.

Weiterhin kann vorgesehen sein, daß die Einlegesohle antistatisch ausgerüstet (10⁵ bis 10⁸) ist. Um eine durchgehende Antistatik zu gewährleisten, kann das Decksohlenmaterial perforiert ausgebildet sein.

Nachfolgend wird die Erfindung anhand bevorzugter Ausführungsbeispiele in Verbindung mit der Zeichnung näher erläutert. Diese zeigen nach Art einer Explosionsdarstellung den Aufbau einer erfindungsgemäßen Einlegesohle gemäß vier unterschiedlicher Ausführungsformen.

Eine in der Zeichnung dargestellte erfindungsgemäße Einlegesohle 1 besteht aus einem Schaumstoffmaterial und weist im Fersenbereich 2 eine Ausnehmung 3 auf, in welcher ein fersenseitiges Gel-Kissen 4 formschlüssig festlegbar ist. Zur zusätzlichen Befestigung kann eine Verleimung vorgesehen sein.

An der Unterseite 5 des Fersenbereiches 2 ist ein schalenartiger Stabilisator 6 angeordnet, der eine Bodenplatte 7 umfaßt, welche der Kontur der Einlegsohle 1 im Fersenbereich 2 entspricht, sowie einen hochgezogenen Rand 8, der den Randbereich 9 des Fersenbereichs 2 der Einlegesohle 1 formschlüssig umgreift. Hierdurch wird die durch die Ausnehmung 3 an sich geschwächte Einlegesohle 1 im Fersenbereich 2 stabilisiert.

Bei dem in Figur 1 dargestellten Ausführungsbeispiel weist das Gel-Kissen 4 einen Ansatz 10 auf, welcher sich längs der äußeren Außenkante 11 erstreckt.

Bei der Ausführungsform nach Figur 2 ist ein vergleichsweise langer und ausgeprägter Ansatz 12 vorgesehen, der sich längs der inneren Außenkante 13 der Einlegesohle 1 erstreckt.

Bei der Ausführungsform nach Figur 3 sind zusätzliche Gel-Kissen 14, 15, 16 im Bereich unterhalb der großen Zehe, unterhalb des Ballens der großen Zehe und unterhalb des Ballens der kleinen Zehe vorgesehen.

In Figur 4 ist eine Ausführungsform dargestellt, bei welcher der Stabilisator 6 sich über die gesamte Unterseite der Einlegesohle 1 erstreckt und mit einem Überzug 17 aus einer Aluminiumfolie versehen ist, die als Isolierung gegen Kälte und Hitze wirkt.

## Patentansprüche

1. Einlegesohle (1), insbesondere für Arbeitsschutzschuhe, mit wenigstens einem fersenseitigen Dämpfungselement als Gel-Kissen (4) ausgebildet, **dadurch gekennzeichnet, daß**
- im Bereich des Dämpfungselements ein die Unterseite (5) des Fersenbereichs (2) der Einlegesohle (1) umgebender, schalenartiger Stabilisator (6) vorgesehen ist,
- das Gel-Kissen (4) formschlüssig in eine korrespondierende, unten geschlossene Ausnehmung (3) an der Oberseite der Einlegesohle (1) eingreift.

2. Einlegesohle nach Anspruch 1, **dadurch gekennzeichnet, daß** das fersenseitige Gel-Kissen (4) sich seitlich nach vorne erstreckende Ansätze (10 bzw. 12) aufweist.

3. Einlegesohle nach Anspruch 1, **dadurch gekennzeichnet, daß** zusätzlich zu dem fersenseitigen Gel-Kissen (4) weitere Gel-Kissen (14, 15, 16) unterhalb des Auflagebereiches der großen Zehe und/oder des Auflagebereiches des Ballens der großen Zehe und/oder des Auflagebereiches des Ballens der kleinen Zehe vorgesehen sind.

4. Einlegesohle nach Anspruch 1, **dadurch gekennzeichnet, daß** sie antistatisch ausgerüstet ist.

5. Einlegesohle nach Anspruch 4, **dadurch gekennzeichnet, daß** das Decksohlenmaterial perforiert ist.

## Claims

1. An insole (1) particularly for safety footwear with at least one heel-sided cushioning element formed as a gel cushion (4) wherein
- in the area of the cushioning element a shell-sized support (6) is provided surrounding the rear side (5) of the heel portion (2) of the insole (1), and
- the gel cushion (4) positively engages in a corresponding recess being closed at the bottom (3) positioned at the upper side of the insole (1).

2. An insole as in claim 1, wherein the heel-sided gel cushion (4) has extensions stretching laterally to the front.

3. An insole as in claim 1, wherein additionally to the heel-sided gel cushion (4) a plurality of gel cushions (14, 15, 16) are provided beneath the support of the big toe and/or the support of the ball of the big toe and/or the support of the ball of the little toe.

4. An insole as in claim 1, wherein it is equipped with an antistatic finish.

5. An insole as in claim 4, wherein the cover sole material is perforated.

## Revendications

1. Semelle intérieure (1) en particulier pour des chaussures de sécurité comportant au moins un élément d'absorption formé comme coussinet de gel (4) à côté du talon **caractérisée en ce que** :
- dans la région de l'élément d'absorption un support à coquille (6) est prévu entourant le dessous (5) de la région du talon (2) de la semelle intérieure (1),
- le coussinet de gel (4) engrène de forme positive dans un évidement correspondant fermé au fond (3) situé en haut de la semelle intérieure (1).

2. Semelle intérieure selon la revendication 1, **caractérisée en ce que :**
le coussinet de gel (4) à côté du talon comporte des ajoutés latéraux s'étendant vers le front.

3. Semelle intérieure selon la revendication 1, **caractérisée en ce que :**
supplémentaire au coussinet de gel (4) à côté du talon d'autres coussinets de gel (14, 15, 16) sont prévus au dessous du support du gros orteil et/ou du support de la plante du gros orteil et/ou du support de la plante du petit orteil.

4. Semelle intérieure selon la revendication 1, **caractérisée en ce que** :
elle consiste d'un matériel anti-statique.

5. Semelle intérieure selon la revendication 4, **caractérisée en ce que** : le matériel de la semelle de couverture est perforé.
